# EUROPÄISCHE PATENTSCHRIFT

(11) **EP 0 303 026 B1**
(45) Veröffentlichungstag und Bekanntmachung des Hinweises auf die Patenterteilung: **07.10.1992**
(21) Anmeldenummer: 88109725.7
(22) Anmeldetag: 18.06.1988
(51) Int. Cl.: A63C 9/085

(54) **Vorderbacken für Sicherheitsskibindungen**
Toe binding for safety ski binding
Mâchoire avant pour fixation de ski de sécurité

(30) Priorität: 11.08.1987 AT 2026/87; 11.08.1987 AT 2027/87
(43) Veröffentlichungstag der Anmeldung: 15.02.1989
(73) Patentinhaber: HTM Sport- und Freizeitgeräte Gesellschaft m.b.H., A-2320 Schwechat (AT)
(72) Erfinder: Himmetsberger, Alois, A-1110 Wien (AT); Wladar, Helmut, A-1110 Wien (AT)
(74) Vertreter: Szász, Tibor, Dipl.-Ing.

(56) Entgegenhaltungen:
- DE-A- 3 612 697
- FR-A- 2 421 643
- FR-A- 2 487 209

## Beschreibung

Die Erfindung bezieht sich auf einen Vorderbakken gemäß dem Oberbegriff des Anspruches 1.

Derartige Vorderbacken sind in der AT-PS 361 347 bereits beschrieben. Bei diesen Vorderbacken wird die Stellschraube, auf der der Sohlenhalter höhenverstellbar angeordnet ist, in der Fahrtstellung durch die beiden die Schuhsohle seitlich umfassenden Winkelhebel festgehalten, so daß eine Bewegung des unteren Endes der Sₜellschraube im Langloch nicht möglich ist. Erfolgt jedoch ein Rückwärtsdrehsturz des Skiläufers, so wird vom auslösenden Winkelhebel das untere Ende der Stellschraube freigegeben, und der Sohlenhalter kann sich nach dieser Seite in einer Normalebene zur Skilängsachse gegen ein federndes Element verschwenken.

Einer dieser Vorderbacken hat den Nachteil, daß nach einem Rückwärtsdrehsturz der ausgelenkte Winkelhebel das Ende der Stellschraube u. U. durch Reibung festhält, so daß eine Rückkehr des Winkelhebels und des Sohlenhalters in die Einsteigstellung nicht möglich ist (s. Fig. 8). Bei einem anderen dieser Vorderbacken ist die Stellschraube durch ein gesondertes Federelement in ihrer Mittellage gehalten (s. Fig. 1 - 6).

Die Erfindung stellt sich die Aufgabe, diesen Nachteil zu beseitigen und einen Vorderbacken zu schaffen, der eine zuverlässige Rückkehr des Winkelhebels bzw. des Sohlenhalters in die Einsteigstellung ermöglicht. Außerdem soll der Haltemechanismus für die Stellschraube vereinfacht werden.

Ausgehend von einem Vorderbacken gemäß dem Oberbegriff des Anspruches 1 wird diese Aufgabe erfindungsgemäß durch die Merkmale des kennzeichnenden Teiles dieses Anspruches gelöst. Dadurch, daß die Steuerung der Schwenkbewegung des Sohlenhalters durch einen Schieber und durch ein Gehäuse bzw. einen Tragkörper erfolgt, hat der Konstrukteur die Möglichkeit, in diesem Schieber und in dem Gehäuse bzw. im Tragkörper die Übergänge zwischen der Sperrlage der Stellschraube und der freigegebenen Lage so auszubilden, daß ein Hängenbleiben des ausgelenkten Winkelhebels bzw. des Sohlenhalters nicht zu befürchten ist.

Der Gegenstand des Anspruches 2 ermöglicht eine einwandfreie Führung des zur Steuerung der Stellschraube dienenden Endes des Schiebers.

Durch die Maßnahme des Anspruches 3 wird es möglich, den Schieber gleichzeitig zur Anzeige der Vorspannung der Auslösefeder heranzuziehen.

Die konstruktive Lösung nach Anspruch 4, bei der die Verschwenkung der Stellschraube in einer Normalebene auf die Skilängsachse stattfindet, hat den Vorteil, daß die Führung für das untere Ende der Stellschraube in relativ großem Abstand vom Kopf derselben erfolgt, zumal das Langloch im Gehäuse bzw. Tragkörper ausgespart ist.

Im Gegensatz dazu findet bei der Konstruktion nach Anspruch 5 die Führung des unteren Stellschraubenendes in Querrichtung in einem Langloch des Schiebers statt, die einen etwas geringeren Abstand vom Kopf des Stellschraube hat. Allerdings kann bei dieser Konstruktion bei einem Drehsturz das untere Ende der Stellschraube auch gegen die Schuhspritze hin verschoben werden, so daß das zum Öffnen erforderliche Verschwenken des Sohlenhalters zusätzlich auch in der vertikalen Längsmittelebene stattfinden kann, was den Ausstieg des Skischuhs aus der Bindung erleichtert.

Die Maßnahmen nach einem der Ansprüche 1 - 5 können auch bei einem Vorderbacken Verwendung finden, der die Merkmale des Anspruches 6 aufweist. Das erste Teilmerkmal eines solchen Vorderbackens ist in der AT-PS 368 396 geoffenbart, bei der die Stellschraube allerdings nur in Richtung ihrer Längsachse verstellbar ist. Durch das zweite Teilmerkmal des Anspruches 6 wird ein Verschwenken des Sohlenhalters in der Längssymmetrieebene des Vorderbackens zusätzlich ermöglicht.

Schließlich machen es die Maßnahmen der Ansprüche 7 - 10 möglich, bei gleichen Abmessungen der Steuervorrichtung die in Richtung der Längsachse des Vorderbackens gesehene, bei einem Drehsturz des Skiläufers auftretende Schräglage des Sohlenhalters innerhalb gewisser Grenzen zu variieren.

In der Zeichnung sind beispielsweise Ausführungsformen des Erfindungsgegenstandes dargestellt. Fig. 1 ist ein vertikaler Längsmittelschnitt durch einen in der Fahrtstellung befindlichen Vorderbacken gemäß einer ersten Ausführungsform und Fig. 2 ein dazugehöriges Detail im Schnitt nach der Linie II - II in Fig. 1. Fig. 3 ist ein Schnitt nach der Linie III - III in Fig. 1. Die Fig. 4 und 5 entsprechen den Fig. 2 bzw. 3, wobei jedoch die verschwenkte Lage des Sohlenhalters wiedergegeben ist. Die Fig. 6a - c zeigen ein Detail des Vorderbackens im Schnitt ähnlich der Fig. 3 in verschiedenen Varianten. In Fig. 7 ist eine zweite Ausführungsform des Vorderbackens im vertikalen Längsmittelschnitt in der Fahrstellung dargestellt. Fig. 8 ist eine analoge Darstellung, wobei jedoch der Sohlenhalter angehoben ist. In Fig. 9 ist eine dritte Ausführungsform im vertikalen Längsmittelschnitt in der Fahrtstellung wiedergegeben. Fig. 10 zeigt in einem Schnitt nach der Linie X - X in Fig. 9 ein Detail, Fig. 11 einen Längsmittel - schnitt durch die hochgeschwenkte Lage des Vorderbakkens und Fig. 12 das Detail gemäß Fig. 10, wobei jedoch ein Winkelhebel ausgeschwenkt ist.

Der in den Fig. 1 - 5 dargestellte Vorderbacken ist in seiner Gesamtheit mit 101 bezeichnet. Er besitzt ein Gehäuse 102, das mittels Schrauben an der Oberseite eines Ski 100 in bekannter Weise befestigbar ist. Das Gehäuse 102 wird von einer Stellschraube 106 durchsetzt, deren mittlerer, das Gewinde tragender Bereich in die Gewindebohrung eines Sohlenhalters 107 eingeschraubt ist. Dadurch kann die Lage des Sohlenhalters 107 an die Dicke der Schuhsohle angepaßt werden. Die Stellschraube 106 wird von einer Schenkelfeder 119 in ihrer Lage gegenüber dem Gehäuse 102 gesichert. Dabei sind die Enden der Schenkelfeder 119 im Gehäuse 102 verankert. Das untere Ende der Stellschraube 106 wird in einem in Querrichtung verlaufenden Langloch 102a des Gehäuses 102 geführt. Der Kopf 106a der Stellschraube 106 ist im Gehäuse 102 so gelagert, daß eine Verschwenkung der Stellschraube in einer Querebene zum Vorderbacken 101 möglich ist.

Im Gehäuse 102 sind weiters zwei vertikale Achsen 108 angeordnet, auf denen Winkelhebel 109 gelagert sind, von denen der eine Schenkel zur seitlichen Halterung der Schuhsohle eines in den Vorderbacken 101 eingesetzten, nicht dargestellten Skischuhs dient.

Im Gehäuse 102 ist eine sich in Längsrichtung des Vorderbackens 101 erstreckende Auslösefeder 111 untergebracht. Die Vorspannung dieser Auslösefeder 111 läßt sich mittels einer Hülse 112 mit Innengewinde einstellen. Die Hülse 112 ist auf den Gewindeabschnitt einer Zugstange 113 aufgeschraubt, welche die Auslösefeder 111 mittig durchsetzt. An einem Bund der Hülse 112 stützt sich eine weitere Hülse 114 ab, welche die Funktion eines Federtellers ausübt.

An ihrem dem Skischuh benachbarten Ende trägt die Zugstange 113 einen, im vertikalen Längsmittelschnitt durch den Vorderbacken 101 gesehen, etwa Z-förmigen Schieber 115. Die Zugstange 113 ist mit ihrem abgesetzten Ende in eine Bohrung im vertikal verlaufenden mittleren Bereich 115b des Schiebers 115 eingeführt und vernietet. Dadurch wird von der Auslösefeder 111 über die Zugstange 113 auf den Schieber 115 ein Zug zur Skispitze hin ausgeübt. Der Schieber 115 beaufschlagt jeden der beiden seitlichen Winkelhebel 109.

Der obere, parallel zur Oberseite des Ski 100 verlaufende und zur Skispitze hin gerichtete Schenkel 115a des Schiebers 115 weist eine Skala 116 mit einem Schlitz 117 auf, in dem eine an der Hülse 114 befestigte Marke 114a verschiebbar geführt ist. Der untere Schenkel 115c des Schiebers 115, welcher an der Basisplatte 102b des Gehäuses 102 aufliegt, ist an seinem Endbereich 115d etwa C-förmig gestaltet, wobei das untere Ende der Stellschraube 106 von den Zinken 118a, 118b des C-förmigen Endbereiches 115d festgehalten wird. Der Endbereich 115d des Schiebers 115 wird zwischen zwei Rippen 102c geführt, welche an der Basisplatte 102 des Gehäuses 102 angeordnet sind.

Bei einem Drehsturz verschiebt der ausgelenkte Winkelhebel 109 den Schieber 115 nach rechts (s. Fig. 4), so daß das untere Ende der Stellschraube 106 in das Innere des C-förmig ausgebildeten Endes 115d des Schiebers 115 gelangt. Dadurch ist es möglich, daß die Stellschraube 106, die gegenüber dem Gehäuse 102 seitlich verschwenkbar ist, mit ihrem unteren Ende im Langloch 102a des Gehäuses 102 nach der Seite des ausgelenkten Winkelhebels 109 hin wandert und dabei eine Schrägstellung des Sohlenhalters 107 herbeiführt (vgl. Fig. 5). Dadurch wird das Aussteigen des Skischuhs aus dem Vorderbacken 101 erleichtert.

Die Fig. 6a - c zeigen verschiedene Möglichkeiten der Lagerung des Kopfes 106a der Stellschraube 106. Fig.6d ist ein Querschnitt zu Fig.6b.

Bei der Lagerung des Kopfes 106a der Stell - schraube 106 gemäß Fig. 6a ist letzterer in einer Freistellung 102f mit konvexem Boden in der oberen Gehäusewand 102d untergebracht. Diese Freistellung 102f ermöglicht ein Verschwenken der Stellschraube 106. Auf der Stellschraube 106 ist ein konvexer, beispielsweise ein sphärischer Lagerkörper 120, angeordnet, der in eine entsprechende Mulde 102e an der Unterseite der oberen Gehäusewand 102d eingreift. Die ideelle Schwenkachse 120a des Lagerkörpers 120 befindet sich im Abstand von der Unterseite der oberen Gehäusewand 102d u. zw. im Bereich einer als Sicherungsscheibe gestalteten Beilagscheibe 121.

Eine ähnliche Ausführung der Lagerung des Kopfes 106a der Stellschraube 106 ist in Fig. 6b und 6d wiedergegeben. Auch hier ist der Kopf 106a der Stellschraube 106 in einer Freistellung 102'f der oberen Gehäusewand 102d gelagert. Die obere Gehäusewand 102d ist mit einer konvexen Auflagefläche versehen, deren Breite zumindest dem Durchmesser des Kopfes 106a der Stellschraube 106 entspricht. Auf der Stellschraube 106 sind eine Beilagscheibe 124 mit Noppen 124a und eine Stützscheibe 123 angeordnet. Bei dieser Ausführung liegt die eine ideelle Schwenkachse 122 der Stellschraube 106 in deren ebenen Oberseite der Beilagscheibe 124, welch' letztere die konvexe Unterseite der oberen Gehäusewand 102d berührt,und die andere ideelle Schwenkachse 125 in der ebenen Oberseite der Stützscheibe 123, wodurch eine Art kardanische Lagerung gegeben ist.

Eine weitere Ausführungsform der Lagerung des Kopfes 106a der Stellschraube 106 ist in Fig. 6c dargestellt. Auch bei dieser Ausführungsform ist der Kopf 106a der Stellschraube 106 in einer Freistellung 102f˝ der oberen Gehäusewand 102d gelagert, und die Freistellung ist mit einer konvexen Auflagefläche versehen, deren Breite zumindest dem Durchmesser des Kopfes 106a der Stellschraube 106 entspricht. Die Bohrung 127 in der oberen Gehäusewand 102d, die zur Aufnahme der Stellschraube 106 bestimmt ist, ist nach beiden Enden hin aufgeweitet. Auf der Stellschraube 106 ist eine Beilagscheibe 126 angeordnet, welche an der konvexen Unterseite der oberen Gehäusewand 102d anliegt. Die ideelle Schwenkachse 122 für die Stellschraube 106 befindet sich in der Mitte der Bohrung 127. Die ideelle Schwenkachse 122 ist daher sowohl gegenüber der Ausführungsform nach Fig. 6a als auch nach der gemäß Fig. 6b etwas nach oben gerückt.

Der in den Fig. 7 und 8 dargestellte Vorderbakken 201 unterscheidet sich von dem zuerst beschriebenen 101 dadurch, daß im Gehäuse 202 ein im vertikalen Längsmittelschnitt etwa winkelförmiger Tragkörper 203 angeordnet ist. Von diesem ist der eine Schenkel 203a, der ein in der Querrichtung verlaufendes Langloch 203c aufweist, etwa parallel zur Skioberseite angeordnet. Der andere Schenkel 203b verläuft vertikal zur Skioberseite und trägt an seinem oberen Ende eine Achse 204, welche in Skiquerrichtung und parallel zur Skioberseite verläuft. Auf dieser Achse 204 ist ein Winkelhebel 205 gelagert. Im parallel zum Schenkel 203a des Tragkörpers 203 verlaufenden Schenkel 205a des Winkelhebels 205 ist eine vertikal verlaufende Bohrung 205c ausgespart, welche von der Stellschraube 206 durchsetzt wird. Der Kopf 206a der Stellschraube 206 liegt am horizontalen Schenkel 205a des Winkelhebels 205 auf und läßt die Stellschraube 206 durch eine Lagerung nach Art eines Kugelgelenkes nach allen Seiten verschwenken. Die Stellschraube 206 wird durch eine Schenkelfeder 219 gegen Verdrehen in ihrer eingestellten Lage gesichert.

Das untere Ende der Stellschraube 206 ist in dem Langloch 203c des Schenkels 203a geführt und mit einer Verstärkung 206b versehen, welche den vertikal verlaufenden Verschiebeweg der Stellschraube 206 und damit den Schwenkwinkel des Winkelhebels 205 begrenzt. Die Stellschraube 206 durchsetzt mit ihrem Gewinde die Gewindebohrung des Sohlenhalters 207.

Der Schenkel 203a des Tragkörpers 203 trägt in seitlichem Abstand von der vertikalen Längsmittelebene des Vorderbackens 201 zwei vertikale Achsen 208, auf denen Winkelhebel 209 gelagert sind, von denen der eine Schenkel zur seitlichen Halterung der Schuhsohle eines in den Vorderbacken 201 eingesetzten, nicht dargestellten Skischuhs dient. Der andere Schenkel wirkt mit einem noch näher zu beschreibenden Schieber 215 zusammen.

Die Anordnung der Auslösefeder 211 und des Schiebers 215 entspricht der des ersten Ausführungsbeispieles. Allerdings beaufschlagt der Schieber 215 über die beiden seitlichen Winkelhebel 209 auch den Winkelhebel 205. Ein weiterer Unterschied gegenüber der ersten Ausführung ist darin gelegen, daß der Endbereich 215d des Schiebers 215 auf einem erhöhten Bereich 203d des Tragkörpers 203 zwischen zwei Aufbiegungen 203e geführt wird.

Die Funktion des Vorderbackens 201 entspricht im wesentlichen der des Vorderbackens 101.Die Unterschiede sind darin gelegen, daß beim Vorderbacken 201 bei einem Rückwärtsdrehsturz des Skiläufers der Winkelhebel 205 nach oben verschwenkt wird, und daß der Kopf 206a der Stellschraube 206 nach allen Seiten verschwenkbar ist. Weiters ist das untere Ende 206b der Stellschraube 206 im Langloch 203c des Tragkörpers 203 geführt. Bei einem Rückwärtsdrehsturz wandert dieses Ende nach der Seite des ausgelenkten Winkelhebels 209 hin und ermöglicht eine Schrägstellung des Sohlenhalters 207. Gleichzeitig wird der Sohlenhalter 207 axial angehoben.

In den Fig. 9 bis 12 ist eine dritte Ausführungsform eines Vorderbackens 301 dargestellt. Er unterscheidet sich von dem zuvor beschriebenen Vorderbacken 201 dadurch, daß in dem Endbereich 315d des Schenkels 315c des Schiebers 315, der wiederum auf dem Schenkel 303a des Tragkörpers 303 aufliegt, ein in Querrichtung verlaufendes Langloch 315e ausgespart ist, und daß im Schenkel 303a eine schlüssellochartige Ausnehmung 303c vorgesehen ist, welche sich unterhalb des Langloches 315e befindet. Ebenso wie beim vorhergehenden Ausführungsbeispiel wird auch hier der Endbereich 315d des Schiebers 315 auf einem erhöhten Bereich 303d des Tragkörpers 303 zwischen zwei Aufbiegungen 303e geführt. Die Ausnehmung 303c erstreckt sich in Längsrichtung des Vorderbackens 301, wobei der kreisförmige Abschnitt der Ausnehmung 303c dem Skischuh benachbart ist.

In der Fahrtstellung des Vorderbackens 301 ist das untere Ende der Stellschraube 306 durch den schmalen Abschnitt der schlüssellochartigen Ausnehmung 303c und durch das Langloch 315e im Ende 315d des Schiebers 315 in der vertikalen Stellung festgehalten (s. Fig. 10). Erfolgt jedoch ein Drehsturz des Skiläufers, so wird der eine der beiden Winkelhebel 309 nach außen verschwenkt, was eine Verschiebung des Schiebers 315 nach rechts in Fig. 12 zur Folge hat. Dadurch gelangt das untere Ende der Stellschraube 306 in den kreisförmigen Abschnitt der schlüssellochartigen Ausnehmung 303c. Die Stellschraube 306 und mit ihr der Sohlenhalter 307 werden daher unter dem Einfluß der auf die Schuhsohle wirkenden Kraft nicht nur in einer Querebene, sondern auch in einer Längsebene verschwenkt (s. Fig. 11). Das Aussteigen des Skischuhs aus der Bindung wird daher bei dieser Ausführung eines Vorderbackens 301 besonders erleichtert.

Die Erfindung ist nicht an die in der Zeichnung dargestellten und im vorstehenden beschriebenen Ausführungsbeispiele gebunden. Vielmehr sind verschiedene Abänderungen derselben möglich, ohne den Rahmen der Erfindung zu verlassen. Beispielsweise könnte bei der ersten Ausführung der der Skala abgewandte Endbereich des Schiebers geschlossen und mit einer etwa trapezförmigen Ausnehmung versehen sein. Weiters kann die in den Fig. 6a - c dargestellte Lagerung des Kopfes der Stellschraube auch anstelle der in den Fig. 7 bis 9 und 11 dargestellten Lagerung verwendet werden.

## Patentansprüche

1. Vorderbacken für Sicherheitsskibindungen, mit zwei die Schuhsohle seitlich umfassenden Winkelhebeln, welche gegen die Kraft einer Auslösefeder um je eine senkrecht auf die Skioberseite verlaufende Achse verschwenkbar sind, und mit einem Sohlenhalter, der mittels einer Stellschraube in einer senkrecht zur Skioberseite verlaufenden Richtung verstellbar ist, wobei die Stellschraube mit ihrem unteren Ende in einem in Skiquerrichtung verlaufenden Langloch in der Fahrtstellung durch beidseits der Stellschraube vorgesehene Haltebereiche festgehalten, bei einem Drehsturz des Skiläufers hingegen von diesen Haltebereichen freigegeben wird, so daß bei einem Rückwärtsdrehsturz des Skiläufers der Sohlenhalter auf der auslösenden Seite anhebbar ist, **dadurch gekennzeichnet**, daß im Vorderbacken (101, 201, 301) ein abgewinkelter, in Längsrichtung verstellbarer Schieber (115, 215, 315) angeordnet ist, welcher mit dem bewegbaren Widerlager der Auslösefeder (111, 211, 311) verbunden ist, wobei der der Stellschraube (106, 206, 306) zugewandte Endbereich (115d, 215d, 315d) des einen Schenkels (115c, 215c, 315c) des Schiebers (115, 215, 315) Teil einer zweiteiligen Steuereinrichtung ist, deren anderer Teil von einem Gehäuse (102) oder von einem Tragkörper (203, 303), der mit dem Gehäuse (202, 302) verbunden ist, gebildet ist und je ein Teil dieser Steuereinrichtung entweder das Langloch (102a, 203c, 315e) oder die Haltebereiche aufweist.

2. Vorderbacken nach Anspruch 1, dadurch gekennzeichnet, daß der Endbereich (115d, 215d, 315d) des Schenkels (115c, 215c, 315c) des Schiebers (115, 215, 315) zwischen Rippen (102c) des Gehäuses (102) bzw. zwischen Aufbiegungen (202c, 302c) des Tragkörpers (203, 303) geführt ist.

3. Vorderbacken nach Anspruch 1 oder 2, dadurch gekennzeichnet, daß der Schieber (115, 215, 315) im vertikalen Längsmittelschnitt durch den Vorderbacken (101, 201, 301) gesehen, etwa Z-förmig ist, wobei der von der Stellschraube (106, 206, 306) entfernte Schenkel (115a, 215a, 315a) eine Skala (116, 216, 316) trägt, an der, wie an sich bekannt, die Vorspannung der Auslösefeder (111, 211, 311) ablesbar ist.

4. Vorderbacken nach Anspruch 3, dadurch gekennzeichnet, daß der der Skala (116, 216, 316) abgewandte Endbereich (115d, 215d) des Schiebers (115, 215) zwei Zinken (118a, 118b) aufweist, die in Draufsicht etwa C-förmig ausgebildet oder mit einer etwa trapezförmigen Ausnehmung versehen sind, und daß durch die beiden, die Haltebereiche aufweisenden Zinken (118a, 118b) die Stellschraube (106, 206) in der Fahrtstellung im Langloch (102a, 203c) festgehalten wird, wogegen in der verstellten Lage des Schiebers (115, 215) das Innere des C bzw. des Trapezes die Freigabe der Stellschraube (106, 206) im Langloch (102a, 203c) ermöglicht (Fig. 1 - 5, 7 und 8).

5. Vorderbacken nach einem der Ansprüche 1 - 3, dadurch gekennzeichnet, daß der Sohlenhalter (307) um eine Querachse (304) entgegen der Kraft der Auslösefeder (311) hochschwenkbar ist, daß im Endbereich (315d) des der Stellschraube (306) zugewandten Schenkels (315c) des Schiebers (315) das quer verlaufende Langloch (315e) ausgespart ist, und daß sich im Schenkel (303a) des Gehäuses bzw. des Tragkörpers (303) unterhalb des Langloches (315e) eine schlüssellochartige Ausnehmung (303c) befindet, die sich in Längsrichtung des Vorderbackens (301) erstreckt, wobei in der Fahrtstellung die Stellschraube (306) durch den engeren Bereich dieser Ausnehmung (303c) festgehalten ist, wogegen in der verstellten Lage des Schiebers (315) der aufgeweitete Bereich dieser Ausnehmung (303c) die Freigabe der Stellschraube (306) ermöglicht (Fig. 9 - 12).

6. Vorderbacken nach einem der Ansprüche 1 - 5, dadurch gekennzeichnet, daß, wie an sich bekannt, der Kopf (206a, 306a) der Stellschraube (206, 306) in dem horizontalen Schenkel (205a, 305a) eines um eine Querachse (204, 304) verschwenkbaren Winkelhebels (205, 305) angeordnet ist.

7. Vorderbacken nach einem der Ansprüche 1 - 6, dadurch gekennzeichnet, daß der Kopf (106a) der Stellschraube (106, 206, 306) in einer Freistellung (102f) des Gehäuses (102) oder des Winkelhebels (205, 305) gelagert ist, und daß auf der Stellschraube (106, 206, 306) ein konvexer Lagerkörper (120) angeordnet ist, welcher in einer entsprechenden Mulde (102e) in der Unterseite der oberen Gehäusewand (102d) bzw. des Winkelhebels (205, 305) gelagert ist, so daß sich die ideelle Schwenkachse (120a) bzw. der Schwenkpunkt des Lagerkörpers (120) im Abstand von der Unterseite der Gehäusewand (102d) bzw. des Winkelhebels (205, 305) befindet (Fig. 6a).

8. Vorderbacken nach einem der Ansprüche 1 - 6, dadurch gekennzeichnet, daß der Kopf (106a) der Stellschraube (106, 206, 306) in einer Freistellung (102f′) des Gehäuses (102) oder des Winkelhebels (205, 305) gelagert ist, daß die obere Gehäusewand (102d) bzw. der obere Schenkel (205a, 305a) zumindest im Ausmaß des Durchmessers des Kopfes (106a) der Stellschraube (106, 206, 306) mit einer konvexen Begrenzungsfläche versehen ist und daß auf der Stellschraube (106, 206, 306) eine Beilagscheibe (124) mit Noppen (124a) und eine Stützscheibe (123) angeordnet sind, wobei die eine ideelle Schwenkachse (122) bzw. der Schwenkpunkt der Stellschraube (106, 206, 306) in der Ebene der Oberseite der Beilagscheibe (126) liegt, welche die konvexe Unterseite der oberen Gehäusewand (102d) bzw. des Winkelhebels (205, 305) berührt (Fig. 6b).

9. Vorderbacken nach einem der Ansprüche 1 - 6, dadurch gekennzeichnet, daß der Kopf (106a) der Stellschraube (106) in einer Freistellung (102f˝) des Gehäuses (102) oder des Winkelhebels (205, 305) gelagert ist, daß die obere Gehäusewand (102d) bzw. der obere Schenkel (205a, 305a) zumindest im Ausmaß des Durchmessers des Kopfes (106a) der Stellschraube (106, 206, 306) mit einer konvexen Begrenzungsfläche versehen ist, daß die Bohrung (127) in der oberen Gehäusewand (102d) bzw. im Winkelhebel (205, 305) für die Stellschraube (106, 206, 306) nach beiden Enden hin aufgeweitet ist, daß auf der Stellschraube (106, 206, 306) eine Beilagscheibe (126) angeordnet ist, an der die obere Gehäusewand (102d) mit ihrer konvexen Unterseite anliegt, und daß die ideelle Schwenkachse (122) bzw. der Schwenkpunkt für die Stellschraube (106) sich in der Mitte der Bohrung (127) befindet (Fig. 6c).

10. Vorderbacken nach Anspruch 8, dadurch gekennzeichnet, daß die Stellschraube (106,206) auch um eine andere ideelle Schwenkachse (125) verschwenkbar ist, welche in der ebenen Oberseite der Stützscheibe (123) liegt, und daß die beiden ideellen Schwenkachsen (122,125) für den Kopf (106a,206a) der Stellschraube (106,206) eine Art kardanische Lagerung geben (Fig.6b,6d).

## Claims

1. A front clamp assembly for safety ski bindings, comprising two crank levers for laterally embracing the boot sole and mounted for pivoting against the force of a release spring about a respective axis extending perpendicular to the top face of the ski, and a sole clamp adapted by means of an adjustment screw to be adjusted in a direction extending perpendicular to the top face of the ski, said adjustment screw having its lower end received in an elongate aperture extending in the transverse direction of the ski, and retained in the skiing position by holding portions provided on both sides of said adjustment screw and permitting it to be released therefrom in response to a twist fall so as to permit said sole clamp to be raised on the releasing side in the case of a backward twist fall of the skier,
characterized in that said front clamp assembly (101,201,301) has disposed therein a crank-shaped, longitudinally adustable slide member (115,215,315) connected to a movable countersupport of said release spring (111,211,311), an end portion (115d,215d,315d) of one leg (115c,215c,315c) of said slide member (115,215,315) facing towards said adjustment screw (106,206,306) forming one part of a two-part control mechanism the other part of which is formed by a housing (102) or by a mounting body (203,303) connected to said housing (202,302), one part of said control mechanism comprising said elongate aperture (102a,203c,315e), and the other said holding portions.

2. A front clamp assembly according to claim 1, characterized in that said end portion (115d,215d,315d) of said leg (115c,215c,315c) of said slide member (115,215,315) is guided between ribs (102c) on said housing (102) or between upwards bent portions (202c,302c) of said mounting body (203,303), respectively.

3. A front clamp assembly according to claim 1 or 2, characterized in that in vertical and longitudinal center section through said front clamp assembly (101,201,301), said slide member (115,215,315) is of substantially Z-shaped configuration, its leg (115a,215a,315a) facing away from said adjustment screw (106,206,306) carrying a scale (116,216,316) permitting the bias of said release spring (111,211,311) to be read therefrom as per se known.

4. A front clamp assembly according to claim 3, characterized in that the end portion (115d,215d) of said slide member (115,215) facing away from said scale (116,216,316) is formed with two prongs (118a,118b) which in top plan view are about C-shaped or provided with a substantially trapezoidal aperture, and that said adjustment screw (106, 206) is retained in position in said elongate aperture (102a, 203c) in the skiing position by said prongs (118a, 118b) comprising said holding portions, while in the displaced position of said slide member (115,215), the inside of said C or of said trapezoidal aperture, respectively, permits said adjustment screw (106,206) to be released within said elongate aperture (102c,203c) (figs. 1-5,7,8).

5. A front clamp assembly according to any of claims 1-3, characterized in that said sole clamp (307) is mounted for pivoting upwards about a transverse axis (304) against the force of said release spring (311), in that said transversely extending elongate aperture (315e) is formed in the end portion (315d) of the leg (315c) of said slide member (315) facing towards said adjustment screw (306), and in that a leg (303a) of said housing or said mounting body (303), respectively, is formed below said elongate aperture (315e) with a keyhole-shaped aperture (303c) extending in the longitudinal direction of the front clamp assembly (301), said adjustment screw (306) being retained by the narrower portion of said aperture (303c) in the skiing position, while in the displaced position of said slide member (315) the wider portion of said aperture (303c) permits said adjustment screw (306) to be released (figs. 9 - 12).

6. A front clamp assembly according to any of claims 1-5, characterized in that the head (206a,306a) of said adjustment screw (206,306) is disposed as per se known in the horizontal leg (205a,305a) of a crank lever (205,305) mounted for pivoting about a transverse axis (204,304).

7. A front clamp assembly according to any of claims 1-6, characterized in that the head (106a) of said adjustment screw (106,206,306) is mounted in a recess (102f) of said housing (102) or of said crank lever (205,305), and in that said adjustment screw (106,206,306) has mounted thereon a convex bearing member (120) mounted in a corresponding depression (102e) in the bottom side of the upper housing wall (102d) or of said crank lever (205,305), respectively, so that the effective pivot axis (120a), or the pivot center, respectively, of said bearing member (120) is disposed at a location spaced from the bottom side of said housing wall (102d) or said crank lever (205,305), respectively (fig. 6a).

8. A front clamp assembly according to any of claims 1-6, characterized in that said head (106a) of said adjustment screw (106,206,306) is mounted in a recess (102f') of said housing (102) or of said crank lever (205,305), in that the upper housing wall (102d) or the upper leg (205a,305a) of said crank lever (205,305), respectively, is formed with a convex seat face of a dimension at least corresponding to the diameter of said head (106a) of said adjustment screw (106,206,306), and in that said adjustment screw (106,206,306) has mounted thereon a washer (124) with naps (124a) thereon and a seat washer (123), the effective pivot axis (122) or the pivot center, respectively, of said adjustment screw (106,206,306) being located in the plane of the top face of said washer (126) contacting the convex bottom-face of said upper housing wall (102d) or of said crank lever (205,305), respectively. (fig. 6b).

9. A front clamp assembly according to any of claims 1-6, characterized in that said head (106a) of said adjustment screw (106) is mounted in a recess (102f") of said housing or of said crank lever (205,305), in that said upper housing wall (102d) or the upper leg (205a,305a) of said crank lever (205,305), respectively, is formed with a convex seat face of a dimension corresponding at least to the diameter of said head (106a) of said adjustment screw (106,206,306), in that the bore (127) provided for said adjustment screw (106,206,306) in said upper housing wall (102d) or in said crank lever (205,305), respectively, is flared towards both of its ends, in that said adjustment screw (106,206,306) has disposed thereon a washer (126) in contact with the convex bottom face of said upper housing wall (102d), and in that the effective pivot axis (122) or the pivot center, respectively, of said adjustment screw (106) is located at the center of said bore (127) (fig. 6c).

10. A front clamp assembly according to claim 8, characterized in that said adjustment screw (106,206) is also pivotable about another effective pivot axis (125) located in the planar top face of said seat washer (123), and in that the two effective pivot axes (122,125) act in the manner of a gimbals mounting for said head (106a,206a) of said adjustment screw (106,206) (figs. 6b, 6d).

## Revendications

1. Mâchoire avant pour fixations de sécurité pour skis, comprenant deux leviers coudés qui emprisonnent latéralement la semelle de la chaussure et peuvent pivoter, en s'opposant à la force d'un ressort de déclenchement, autour d'un axe respectif s'étendant perpendiculairement à la face supérieure du ski, ainsi qu'un cale-semelle pouvant être réglé, au moyen d'une vis de réglage, dans une direction s'étendant perpendiculairement à la face supérieure du ski, mâchoire dans laquelle, dans la position de déplacement, la vis de réglage est consignée à demeure par son extrémité inférieure dans un trou oblong s'étendant dans le sens transversal du ski, grâce à des zones de retenue prévues de part et d'autre de cette vis de réglage, mais est en revanche libérée par ces zones de retenue, lors d'un "soleil" du skieur, de telle sorte que, lors d'un "soleil" du skieur vers l'arrière, le cale-semelle puisse être soulevé du côté se déclenchant, caractérisée par le fait que la mâchoire avant (101, 201, 301) renferme une pièce coulissante (115, 215, 315) coudée, ajustable dans le sens longitudinal et reliée à la contre-butée mobile du ressort de déclenchement (111, 211, 311), la région extrême (115d, 215d, 315d) de l'une (115c, 215c, 315c) des branches de la pièce coulissante (115, 215, 315), qui est tournée vers la vis de réglage (106, 206, 306), faisant partie d'un dispositif de commande en deux parties, dont l'autre partie est formée par un boîtier (102) ou par un corps de support (203, 303) relié audit boîtier (202, 302), et une partie considérée de ce dispositif de commande présentant soit le trou oblong (102a, 203c, 315e), soit les zones de retenue.

2. Mâchoire avant selon la revendication 1, caractérisée par le fait que la région extrême (115d, 215d, 315d) de la branche (115c, 215c, 315c) de la pièce coulissante (115, 215, 315) est guidée entre des membrures (102c) du boîtier (102), respectivement entre des coudes relevés (202c, 302c) du corps de support (203, 303).

3. Mâchoire avant selon la revendication 1 ou 2, caractérisée par le fait que la pièce coulissante (115, 215, 315) est sensiblement configurée en Z lorsque la mâchoire avant (101, 201, 301) est observée en coupe médiane longitudinale verticale, la branche (115a, 215a, 315a), éloignée de la vis de réglage (106, 206, 306), portant une échelle graduée (116, 216, 316) sur laquelle, d'une manière connue par elle-même, la précharge du ressort de déclenchement (111, 211, 311) peut être contrôlée visuellement.

4. Mâchoire avant selon la revendication 3, caractérisée par le fait que la région extrême (115d, 215d) de la pièce coulissante (115, 215), qui est tournée à l'opposé de l'échelle graduée (116, 216, 316), comporte deux fourchons (118a, 118b) qui sont sensiblement de réalisation configurée en C observés par-dessus, ou bien sont pourvus d'un évidement sensiblement trapézoïdal ; et par le fait que la vis de réglage (106, 206) est consignée à demeure dans le trou oblong (102a, 203c), dans la position de déplacement, par les deux fourchons (118a, 118b) munis des zones de retenue, tandis que, dans la position ajustée de la pièce coulissante (115, 215), l'espace interne respectif du C ou du trapèze autorise la libération de la vis de réglage (106, 206) dans le trou oblong (102a, 203c) (figures 1-5, 7 et 8).

5. Mâchoire avant selon l'une des revendications 1-3, caractérisée par le fait que le cale-semelle (307) peut pivoter vers le haut autour d'un axe transversal (304), en s'opposant à la force du ressort de déclenchement (311) ; par le fait que le trou oblong (315e), s'étendant transversalement, est pratiqué dans la région extrême (315d) de la branche (315c) de la pièce coulissante (315), qui est tournée vers la vis de réglage (306) ; et par le fait qu'un évidement (303c) du type trou de serrure, s'étendant dans le sens longitudinal de la mâchoire avant (301), se trouve dans la branche respective (303a) du boîtier ou du corps de support (303), au-dessous du trou oblong (315e) et, dans la position de déplacement, la vis de réglage (306) est consignée à demeure par la région étroite de cet évidement (303c), tandis qu'en revanche, dans la position ajustée de la pièce coulissante (315), la région élargie dudit évidement (303c) autorise la libération de la vis de réglage (306) (figures 9-12).

6. Mâchoire avant selon l'une des revendications 1-5, caractérisée par le fait que la tête (206a, 306a) de la vis de réglage (206, 306) est disposée, d'une manière connue par ellemême, dans la branche horizontale (205a, 305a) d'un levier coudé (205, 305) pouvant pivoter autour d'un axe transversal (204, 304).

7. Mâchoire avant selon l'une des revendications 1-6, caractérisée par le fait que la tête (106a) de la vis de réglage (106, 206, 306) est montée dans une dépouille (102f) du boîtier (102) ou du levier coudé (205, 305) ; et par le fait qu'un corps convexe de portée (120), disposé sur la vis de réglage (106, 206, 306), est logé dans un encaissement correspondant (102e) ménagé dans la face inférieure respective de la paroi supérieure (102d) du boîtier, ou du levier coudé (205, 305), de telle sorte que l'axe imaginaire de pivotement (120a) ou le point de pivotement du corps de portée (120) se trouve respectivement à distance de la face inférieure considérée de la paroi (102d) du boîtier, ou du levier coudé (205, 305) (figure 6a).

8. Mâchoire avant selon l'une des revendications 1-6, caractérisée par le fait que la tête (106a) de la vis de réglage (106, 206, 306) est montée dans une dépouille (102f') du boîtier (102) ou du levier coudé (205, 305) ; par le fait que la paroi supérieure (102d) du boîtier ou la branche supérieure (205a, 305a) est respectivement dotée d'une surface convexe de délimitation, au moins en concordance dimensionnelle avec le diamètre de la tête (106a) de la vis de réglage (106, 206, 306) ; et par le fait qu'un disque de calage (124) pourvu de protubérances (124a) et un disque d'appui (123) sont disposés sur la vis de réglage (106, 206, 306), l'un (122) des axes imaginaires de pivotement ou le point de pivotement de la vis de réglage (106, 206, 306) étant respectivement situé dans le plan de la face supérieure du disque de calage (126), qui est respectivement en contact avec la face inférieure convexe considérée de la paroi supérieure (102d) du boîtier, ou du levier coudé (205, 305) (figure 6b).

9. Mâchoire avant selon l'une des revendications 1-6, caractérisée par le fait que la tête (106a) de la vis de réglage (106) est montée dans une dépouille (102f'') du boîtier (102) ou du levier coudé (205, 305) ; par le fait que la paroi supérieure (102d) du boîtier ou la branche supérieure (205a, 305a) est respectivement dotée d'une surface convexe de délimitation, au moins en concordance dimensionnelle avec le diamètre de la tête (106a) de la vis de réglage (106, 206, 306) ; par le fait que le perçage (127) respectivement pratiqué dans la paroi supérieure (102d) du boîtier ou dans le levier coudé (205, 305), pour la vis de réglage (106, 206, 306), est évasé en direction des deux extrémités ; par le fait qu'un disque de calage (126) est disposé sur la vis de réglage (106, 206, 306), disque contre lequel la paroi supérieure (102d) du boîtier est appliquée par sa face inférieure convexe ; et par le fait que l'axe imaginaire de pivotement (122) ou le point de pivotement de la vis de réglage (106) se trouve, respectivement, au centre du perçage (127) (figure 6c).

10. Mâchoire avant selon la revendication 8, caractérisée par le fait que la vis de réglage (106, 206) peut également pivoter autour d'un autre axe imaginaire de pivotement (125), situé dans la face supérieure plane du disque d'appui (123) ; et par le fait que les deux axes imaginaires de pivotement (122, 125) de la tête (106a, 206a) de la vis de réglage (106, 206) procurent une sorte de montage à la Cardan (figures 6b, 6d).
